# EUROPÄISCHE PATENTSCHRIFT

(11) **EP 0 912 992 B1**
(45) Veröffentlichungstag und Bekanntmachung des Hinweises auf die Patenterteilung: **15.10.2003**
(21) Anmeldenummer: 98925421.4
(22) Anmeldetag: 20.03.1998
(51) Int. Cl.: H01J 61/00, H01J 65/00

(54) **FLACHSTRAHLER**
FLAT LIGHT EMITTER
SPOT PLAT

(30) Priorität: 21.03.1997 DE 19711893
(43) Veröffentlichungstag der Anmeldung: 06.05.1999
(73) Patentinhaber: Patent-Treuhand-Gesellschaft für elektrische Glühlampen mbH, 81543 München (DE)
(72) Erfinder: VOLLKOMMER, Frank, D-82131 Buchendorf (DE); HITZSCHKE, Lothar, D-81737 München (DE); JEREBIC, Simon, D-84030 Ergolding (DE)
(86) Internationale Anmeldenummer: DE9800830
(87) Internationale Veröffentlichungsnummer: WO98043278

(56) Entgegenhaltungen:
- EP-A- 0 547 366
- DE-A- 19 526 211
- FR-A- 2 668 634
- GB-A- 2 079 046
- PATENT ABSTRACTS OF JAPAN vol. 097, no. 009, 30. September 1997 & JP 09 120799 A (NEC HOME ELECTRON LTD), 6. Mai 1997
- PATENT ABSTRACTS OF JAPAN vol. 013, no. 031 (E-707), 24. Januar 1989 & JP 63 232261 A (SANYO ELECTRIC CO LTD), 28. September 1988

## Beschreibung

Die Erfindung geht aus von einem Flachstrahler gemäß dem Oberbegriff des Anspruchs 1. Außerdem betrifft die Erfindung ein System aus diesem Flachstrahler und einer Spannungsquelle gemäß dem Oberbegriff des Anspruchs 10.

Unter der Bezeichnung "Flachstrahler" sind hier Strahler mit einer flächigen Geometrie gemeint, die Licht emittieren, d.h. sichtbare elektromagnetische Strahlung, oder auch Ultraviolett(UV)- sowie Vakuumultraviolett(VUV)-Strahlung.

Derartige Strahlungsquellen eignen sich, je nach dem Spektrum der emittierten Strahlung, für die Allgemein- und Hilfsbeleuchtung, z.B. Wohn- und Bürobeleuchtung bzw. Hintergrundbeleuchtung von Anzeigen, beispielsweise LCD's (Liquid Crystal Displays), für die Verkehrs- und Signalbeleuchtung, für die UV-Bestrahlung, z.B. Entkeimung oder Photolytik.

Es handelt sich dabei um Flachstrahler, die mittels dielektrisch behinderter Entladung betrieben werden.

Bei dieser Art von Strahler sind entweder die Elektroden einer Polarität oder alle Elektroden, d.h. beiderlei Polarität, mittels einer dielektrischen Schicht von der Entladung getrennt (einseitig bzw. zweiseitig dielektrisch behinderte Entladung, siehe z.B. WO 94/23442 bzw. EP 0 363 832). Derartige Elektroden werden im folgenden auch verkürzend als "dielektrische Elektroden" bezeichnet.

### Stand der Technik

Aus der DE-OS 195 26 211 ist ein Flachstrahler bekannt, bei dem streifenförmige Elektroden auf der Außenwandung des Entladungsgefäßes angeordnet sind. Der Strahler wird mit Hilfe einer Folge von durch Pausenzeiten voneinander getrennten Wirkleistungspulsen betrieben. Dadurch brennen zwischen benachbarten Elektroden jeweils eine Vielzahl gleichartiger, in Draufsicht, also senkrecht zur Ebene, in der die Elektroden angeordnet sind, deltaähnlicher (Δ) einzelner Entladungen. Diese Einzelentladungen sind nebeneinander entlang der Elektroden aufgereiht, wobei sie sich jeweils in Richtung der (momentanen) Anode verbreitern. Im Fall wechselnder Polarität der Spannungspulse einer zweiseitig dielektrisch behinderten Entladung erscheint visuell eine Überlagerung zweier deltaförmiger Strukturen. Die Anzahl der einzelnen Entladungsstrukturen ist unter anderem durch die eingekoppelte elektrische Leistung beeinflußbar.

Entsprechend der äquidistant angeordneten Streifen sind die Einzelentladungen - ausreichende elektrische Eingangsleistung vorausgesetzt - nahezu gleichmäßig innerhalb des flächenartigen Entladungsgefäßes des Strahlers verteilt. Nachteilig bei dieser Lösung ist allerdings, daß die Flächenleuchtdichte zum Rand hin deutlich abfällt. Ursache hierfür ist unter anderem der am Rand fehlende Strahlungsbeitrag von den benachbarten Bereichen außerhalb des Entladungsgefäßes.

Ein weiterer Nachteil ist, daß sich die Einzelentladungen bevorzugt zwischen den Anoden und nur einer der beiden jeweils unmittelbar benachbarten Kathoden ausbilden. Offenbar bilden sich nicht gleichzeitig zu beiden Seiten der Anodenstreifen unabhängig voneinander Einzelentladungen aus.

Es kann vielmehr nicht vorhergesagt werden, von welcher der beiden Nachbarkathoden sich die Entladungen jeweils ausbilden werden. Auf den Flachstrahler als Ganzes bezogen resultiert dadurch eine unregelmäßige Entladungsstruktur und folglich eine zeitlich und räumlich ungleichförmige Flächenleuchtdichte.

Eine gleichförmige Flächenleuchtdichte ist aber für zahlreiche Anwendungen derartiger Strahler wünschenswert. So wird beispielsweise für die Hinterleuchtung von LCD's eine visuelle Gleichförmigkeit gefordert, deren Modulationstiefe 15 % nicht überschreitet.

### Darstellung der Erfindung

Aufgabe der vorliegenden Erfindung ist es, einen Flachstrahler mit streifenartigen Elektroden gemäß dem Oberbegriff des Anspruchs 1 bereitzustellen, dessen Flächenleuchtdichte bis zum Rand nahezu gleichförmig ist.

Diese Aufgabe wird durch die kennzeichnenden Merkmale des Anspruchs 1 gelöst. Besonders vorteilhafte Ausgestaltungen finden sich in den abhängigen Ansprüchen.

Unter dem Begriff "streifenartige Elektrode" oder auch verkürzend "Elektrodenstreifen" soll hier und im folgenden ein längliches, im Vergleich zu seiner Länge sehr dünnes Gebilde verstanden werden, das in der Lage ist, als Elektrode wirken zu können. Dabei müssen die Kanten dieses Gebildes nicht notwendigerweise parallel zueinander sein. Insbesondere sollen auch Unterstrukturen entlang der Längsseiten der Streifen umfaßt sein.

Die Grundidee der Erfindung besteht darin, den für Flachstrahler typischen Abfall der Leuchtdichte von der Mitte zu den Rändern hin durch eine angepaßte Elektrodenstruktur auszugleichen. Zu diesem Zwecke ist die Elektrodenstruktur dahingehend gestaltet, daß die elektrische Leistungsdichte zu den Rändern des Flachstrahlers hin zunimmt,

In einer ersten Ausführung sind die streifenartigen Elektroden nebeneinander auf einer gemeinsamen Wandung des Entladungsgefäßes angeordnet (Typ I). Dadurch ergibt sich im Betrieb eine im wesentlichen flächenartige Entladungsstruktur. Der Vorteil ist, daß Abschattungen durch die Elektroden auf der gegenüberliegenden Wandung vermieden werden. Zwischen den Kathodenstreifen sind jeweils zwei zueinander parallele Anodenstreifen, d.h. ein Anodenpaar, statt bisher ein einzelner Anodenstreifen angeordnet. Dadurch wird das eingangs geschilderte Problem behoben, daß beim zitierten Stand der Technik jeweils nur von einem von zwei benachbarten Kathodenstreifen Einzelentladungen in Richtung zum dazwischen liegenden einzelnen Anodenstreifen brennen.

In der folgenden prinzipiellen Erläuterung einer ersten erfindungsgemäßen Realisierung einer Elektrodenstruktur für einen Flachstrahler vom Typ I wird Bezug auf die schematische Darstellung in Figur 1 genommen. Um die Details besser erkennen zu können, ist lediglich ein Ausschnitt des Elektrodenbereichs gezeigt. Ziel ist es zu erreichen, daß sich im Betrieb die Einzelentladungen zu den Rändern 1-3 des Flachstrahlers hin räumlich dichter ausbilden als im übrigen Teil des Entladungsgefäßes. Zu diesem Zweck sind die Kathodenstreifen 4 gezielt derart geformt, daß sie räumlich bevorzugte Ansatzpunkte für die Einzelentladungen aufweisen. Diese bevorzugten Ansatzpunkte sind durch nasenartige, der jeweils benachbarten Anode 5 zugewandte Fortsätze 6 realisiert. Sie bewirken lokal begrenzte Verstärkungen des elektrischen Feldes und folglich, daß die deltaförmigen Einzelentladungen 7 ausschließlich an diesen Stellen zünden. Die Fortsätze 6 sind in Richtung zu den Schmalseiten der Kathoden 4,4', d.h. in Richtung zu den bezüglich der Elektrodenstreifen 4,5 senkrecht orientierten Rändern 1,3 hin, dichter angeordnet. Typisch ist der gegenseitige Abstand der Fortsätze 6 an den Rändern 1,3 nur noch halb so groß wie in der Mitte. In der unmittelbaren Nähe der Eckpunkte des Flachstrahler ist der Abstand der Fortsätze 6 schließlich auf ca. ein Drittel reduziert. In unmittelbarer Nachbarschaft zu den bezüglich der Elektrodenstreifen 4,5 parallel orientierten Rändern 2 (der korrespondierende gegenüberliegende zweite Rand des Flachstrahlers ist im gewählten Ausschnitt der Figur 1 nicht dargestellt) ist bevorzugt jeweils ein einzelner Anodenstreifen 5' angeordnet. Folglich sind im Betrieb jeweils die Grundseiten der entlang dieser einzelnen Anodenstreifen 5' aufgereihten deltaförmigen (Δ) Einzelentladungen den entsprechenden Rändern 2 unmittelbar benachbart. Dadurch ist der Leuchtdichteabfall auch bis in die Nähe dieser Ränder 2 relativ gering. Außerdem können unterstützend zusätzlich die den beiden einzelnen Anodenstreifen 5' zugewandten Fortsätze 8 der unmittelbar benachbarten Kathodenstreifen 4' insgesamt dichter als bei den übrigen Kathodenstreifen 4 angeordnet sein. Allerdings ist die mittlere Leistungsdichte geringer als die maximal erzielbare Leistungsdichte. Folglich läßt sich durch diese Lösung auch nicht die maximale Leuchtdichte, über den gesamten Flächenstrahler gemittelt, erzielen.

Die zweite prinzipielle Realisierung einer Elektrodenstruktur für einen Flachstrahler vom Typ I zielt darauf ab, die Leuchtdichte der Einzelentladungen um so mehr zu erhöhen, je näher sie zum Rand angeordnet sind. Das wird dadurch erreicht (vgl. die ausschnittsweise schematische Darstellung des Prinzips in Figur 2), daß die beiden Anodenstreifen 9a,9b jedes Anodenpaares 9 in Richtung zu den dazu senkrecht orientierten Rändern 10,11 des Flachstrahlers hin verbreitert sind. Typische Werte für die Verbreiterung betragen ca. bis zu Faktor zwei für die Randbereiche des Flachstrahlers und ca. bis zu Faktor drei für die Eckbereiche.

In einer ersten Variante sind die Anodenstreifen bezüglich ihrer Längsachse asymmetrisch in Richtung zum jeweiligen anodischen Partnerstreifen 9b bzw. 9a verbreitert. Durch diese Maßnahme bleibt der jeweilige Abstand d zur Nachbarkathode 12 trotz Verbreiterung der Anodenstreifen 9a,9b durchgängig konstant. Folglich sind im Betrieb auch die Zündbedingungen für alle Einzelentladungen (nicht dargestellt) entlang der Elektrodenstreifen 9,12 gleich. Somit ist sichergestellt, daß sich die Einzelentladungen entlang der gesamten Elektrodenlänge aufgereiht ausbilden (ausreichende elektrische Eingangsleistung vorausgesetzt).

In einer zweiten Variante (nicht dargestellt) sind die Anodenstreifen in Richtung zur jeweiligen Nachbarkathode verbreitert. Allerdings ist in diesem Fall die Verbreiterung nur relativ schwach ausgebildet. Dadurch wird verhindert, daß sich die Entladungen ausschließlich an der Stelle der größten Breite des Anodenstreifens, d.h. an der Stelle der in diesem Fall kürzesten Schlagweite, ausbilden. Die Verbreiterung ist deutlich kleiner als die Schlagweite, typisch etwa ein Zehntel der Schlagweite. Ferner können beide Verbreiterungsvarianten auch kombiniert sein, d.h. die Verbreiterung ist sowohl in Richtung zum jeweiligen Anodenpartnerstreifen als auch zur Nachbarkathode ausgebildet.

Entlang der Verbreiterung wird eine zunehmende elektrische Stromdichte und folglich auch eine zunehmende Leuchtdichte der Einzelentladungen erzielt, wodurch sich die Leuchtdichteverteilung bis zu den Rändern 10,11 gut ausgleichen läßt. Allerdings ist durch die Leuchtdichteanhebung in den Randbereichen des Flachstrahlers in dessen Mittenbereich nicht mehr die maximale Leuchtdichte realisierbar. Der Vorteil gegenüber der ersten Lösung ist allerdings, daß - ausreichende elektrische Eingangsleistung vorausgesetzt - überall innerhalb des Entladungsgefäßes die maximale räumliche Dichte der Einzelentladungen erzielbar ist, d.h. die Einzelentladungen grenzen in diesem Fall im wesentlichen unmittelbar aneinander an.

Außerdem können die beiden prinzipiellen Realisierungen der gezielten Elektrodenformung auch miteinander kombiniert werden (vgl. Figur 3a).

Bei der Anodenverbreiterung müssen die Kathoden nicht notwendigerweise, wie in Figur 2 lediglich beispielhaft gezeigt, mit Fortsätzen versehen sein. Vielmehr können im Fall der verbreiterten Anodenstreifen die Kathoden auch als einfache Parallelstreifen ausgeführt sein.

Um den Randabfall der Flächenleuchtdichte zu minimieren, ist im konkreten Einzelfall eine experimentelle Optimierung der Verdichtung der Fortsätze und/oder der Anodenverbreiterung erforderlich.

In einer weiteren Ausführung sind die Anoden- und Kathodenstreifen auf einander gegenüberliegenden Wandungen des Entladungsgefäßes angeordnet (Typ II). Im Betrieb brennen die Entladungen folglich von den Elektroden der einen Wandung durch den Entladungsraum hindurch zu den Elektroden der anderen Wandung. Dabei sind jedem Kathodenstreifen zwei Anodenstreifen zugeordnet derart, daß im Querschnitt bezüglich der Elektroden betrachtet jeweils die gedachte Verbindung von Kathoden- und korrespondierenden Anodenstreifen die Form eines "V" ergibt. Auf diese Weise wird erreicht, daß die Schlagweite größer als der Abstand zwischen den beiden Wandungen ist. Wie sich gezeigt hat, lassen sich mit dieser Anordnung höhere UV-Ausbeuten erzielen als wenn Anoden und Kathoden auf nur einer gemeinsamen Wandung wechselweise nebeneinander angeordnet sind. Nach dem gegenwärtigen Stand der Erkenntnis wird dieser positive Effekt verminderten Wandverlusten zugeschrieben. Vorzugsweise sind die Doppelanodenstreifen auf der primär der Lichtauskopplung dienenden Deckenplatte und die Kathodenstreifen auf der Bodenplatte des Flachstrahlers angeordnet. Der Vorteil ist die geringe Abschattung des von der Dekkenplatte emittierten Nutzlichtes, da die Anodenstreifen schmäler als die Kathodenstreifen ausgeführt sind. Für einen möglichst geringen Randabfall der Leuchtdichte weisen die Kathodenstreifen, wie beim Typ-I-Flachstrahler, Fortsätze auf, die zu ihren Schmalseiten hin zunehmend dichter angeordnet sind. Zusätzlich oder alternativ ist zudem die ebenfalls bereits beim Typ-I-Flachstrahler erläuterte Verbreiterung der Anodenstreifen zum Rand der Flachlampe hin vorteilhaft.

### Beschreibung der Zeichnungen

Im folgenden soll die Erfindung anhand eines Ausführungsbeispiels näher erläutert werden. Es zeigen:
Figur 1 eine schematische Darstellung zur Erläuterung des Prinzips einer ersten erfindungsgemäßen Formgebung der Elektroden,
Figur 2 eine schematische Darstellung zur Erläuterung des Prinzips einer zweiten erfindungsgemäßen Formgebung der Elektroden,
Figur 3a eine schematische Darstellung einer teilweise durchbrochenen Draufsicht eines erfindungsgemäßen Flachstrahlers,
Figur 3a eine schematische Darstellung einer Seitenansicht des Flachstrahlers aus Figur 3a.

Die Figuren 3a, 3b zeigen in schematischer Darstellung eine Draufsicht bzw. Seitenansicht einer flachen Leuchtstofflampe, d.h. eines Flachstrahlers, der im Betrieb weißes Licht emittiert. Dieser Flachstrahler eignet sich für die Allgemeinbeleuchtung oder für die Hintergrundbeleuchtung von Anzeigen, z.B. LCD (Liquid Crystal Display). Im folgenden sind gleichartige Merkmale wie in den Figuren 1 und 2 mit den gleichen Bezugsziffern bezeichnet.

Der Flachstrahler 13 besteht aus einem flachen Entladungsgefäß 14 mit rechteckiger Grundfläche, vier streifenartigen metallischen Kathoden 12,15 (-) sowie dielektrisch behinderten Anoden (+), wovon drei als längliche Doppelanoden 9 und zwei als einzelne streifenförmige Anoden 8 ausgebildet sind. Das Entladungsgefäß 14 besteht seinerseits aus einer Bodenplatte 18, einer Deckplatte 19 und einem Rahmen 20. Bodenplatte 18 und Deckplatte 19 sind jeweils mittels Glaslot 21 mit dem Rahmen 20 gasdicht verbunden derart, daß das Innere 22 des Entladungsgefäßes 14 quaderförmig ausgebildet ist. Die Bodenplatte 18 ist größer als die Deckplatte 19 derart, daß das Entladungsgefäß 14 einen umlaufenden freistehenden Rand aufweist. Die Innenwandung der Deckplatte 19 ist mit einem Leuchtstoffgemisch beschichtet (in der Darstellung nicht sichtbar), welches die von der Entladung erzeugte UV/VUV-Strahlung in sichtbares weißes Licht konvertiert. In einer Variante (nicht dargestellt) sind außer der Innenwandung der Deckplatte zusätzlich noch die Innenwandung der Bodenplatte sowie des Rahmens mit einem Leuchtstoffgemisch beschichtet. Ferner ist auf der Bodenplatte je eine lichtreflektierende Schicht aus Al₂O₃ bzw. TiO₂ aufgebracht.

Der Durchbruch in der Deckplatte 19 dient lediglich darstellerischen Zwekken und gibt den Blick auf einen Teil der Anoden 8, 9 und Kathoden 12, 15 frei. Die Anoden 8, 9 und Kathoden 12, 15 sind abwechselnd und parallel auf der Innenwandung der Bodenplatte 18 angeordnet. Die Anoden 8, 9 und Kathoden 12, 15 sind jeweils an ihrem einen Ende verlängert und auf der Bodenplatte 18 aus dem Inneren 22 des Entladungsgefäßes 14 beidseitig nach außen geführt derart, daß die zugehörigen anodischen bzw. kathodischen Durchführungen auf zueinander entgegengesetzten Seiten der Bodenplatte 18 angeordnet sind. Auf dem Rand der Bodenplatte 18 gehen die Elektrodenstreifen 8, 9, 12, 15 in je eine kathodenseitige 23 bzw. anodenseitige 24 busartige Leiterbahn über. Die beiden Leiterbahnen 23, 24 dienen als Kontakte für die Verbindung mit einer elektrischen Spannungsquelle (nicht dargestellt). Im Inneren 22 des Entladungsgefäßes 14 sind die Anoden 8, 9 vollständig mit einer Glasschicht 25 bedeckt (vgl. auch Figuren 1 und 2), deren Dicke ca. 250 µm beträgt.

Die Doppelanoden 9 bestehen jeweils aus zwei zueinander parallelen Streifen, wie bereits in der Figur 2 detailliert dargestellt. Die beiden Anodenstreifen 9a,9b jedes Anodenpaares 9 sind in Richtung zu den dazu senkrecht orientierten Rändern 26, 27 des Flachstrahlers 13 einseitig in Richtung auf den jeweiligen Partnerstreifen 9b bzw. 9a zu verbreitert. An der schmalsten Stelle sind die Anodenstreifen 9a, 9b ca. 0,5 mm und an der breitesten Stelle ca. 1 mm breit. Der gegenseitige größte Abstand gₘₐₓ (vgl. Figur 2) der beiden Streifen jedes Anodenpaares 9 beträgt ca. 4 mm, der kleinste Abstand gₘᵢₙ beträgt ca. 3 mm. Die beiden einzelnen Anodenstreifen 8 sind jeweils in unmittelbarer Nähe der beiden zu den Elektrodenstreifen 8, 9, 12, 15 parallelen Rändern 29,30 des Flachstrahlers 13 angeordnet.

Die Kathodenstreifen 12; 15 weisen nasenartige, der jeweils benachbarten Anode 8; 9 zugewandte Fortsätze 28 auf. Sie bewirken lokal begrenzte Verstärkungen des elektrischen Feldes und folglich, daß die deltaförmigen Einzelentladungen (in Figur 3a, 3b nicht dargestellt, vgl. aber Figur 1) ausschließlich an diesen Stellen zünden. Die Fortsätze 28 der beiden Kathoden 15, die den zu den Elektrodenstreifen 8, 9, 12, 15 parallelen Rändern 29, 30 des Flachstrahlers 13 unmittelbar benachbart sind, sind entlang der jeweiligen, den genannten Rändern 29, 30 zugewandten Längsseiten in Richtung zu den Schmalseiten der Kathoden 15 hin zunehmend dichter angeordnet. Der Abstand d (vgl. Figur 2) zwischen den Fortsätzen 28 und dem jeweiligen unmittelbar benachbarten Anodenstreifen beträgt ca. 6 mm.

Die Elektroden 8, 9, 12, 15 inklusive Durchführungen und Stromzuführungen 23, 24 sind als jeweils zusammenhängende kathoden- bzw. anodenseitige leiterbahnähnliche Struktur ausgebildet. Die beiden Strukturen sind mittels Siebdrucktechnik direkt auf der Bodenplatte 18 aufgebracht.

Im Inneren 22 des Flachstrahlers 13 befindet sich eine Gasfüllung aus Xenon mit einem Fülldruck von 10 kPa.

Eine Variante (nicht dargestellt) unterscheidet sich von dem in den Figuren 3a, 3b dargestellten Flachstrahler lediglich dadurch, daß nicht nur die Anoden, sondern ebenso die Kathoden mit einer dielektrischen Schicht vom Innern des Entladungsgefäßes getrennt sind (beidseitig dielektrisch behinderte Entladung).

In einem kompletten System sind die Anoden 8, 9 und Kathoden 12, 15 des Flachstrahlers 13 über die Kontakte 24 bzw. 23 an je einen Pol einer Impulsspannungsquelle (in den Figuren 3a, 3b nicht dargestellt) angeschlossen. Die Impulsspannungsquelle liefert im Betrieb unipolare Spannungspulse, welche durch Pausen voneinander getrennt sind. Dabei bilden sich eine Vielzahl einzelner Entladungen (in den Figuren 3a, 3b nicht dargestellt) aus, die zwischen den Fortsätzen 28 der jeweiligen Kathode 12; 15 und dem entsprechenden unmittelbar benachbarten Anodenstreifen 8; 9 brennen.

Die Erfindung ist nicht durch die angegebenen Ausführungsbeispiele beschränkt. Außerdem können Merkmale unterschiedlicher Ausführungsbeispiele auch kombiniert werden.

## Patentansprüche

1. Flachstrahler (13) mit einem zumindest teilweise transparenten und mit einer Gasfüllung gefüllten geschlossenen (14) oder von einer Gasfüllung durchströmten offenen, flachen Entladungsgefäß aus elektrisch nichtleitendem Material und mit auf der Wandung des Entladungsgefäßes (14) angeordneten streifenartigen Elektroden (8; 9; 12; 15), wobei zumindest die Anoden (8, 9) jeweils durch ein dielektrisches Material (25) vom Inneren des Entladungsgefäßes (14) getrennt sind, **dadurch gekennzeichnet, daß** die Elektroden (8; 9; 12; 15) zum Zwecke der gezielten Beeinflussung der elektrischen Leistungsdichteverteilung in der Entladung gezielt geformt sind derart, daß im Betrieb die Flächenleuchtdichte des Flachstrahlers (13) bis zu seinen Rändern (26, 27, 29, 30) weitgehend konstant ist.

2. Flachstrahler nach Anspruch 1, **dadurch gekennzeichnet, daß** die Formung der Elektroden darin besteht, daß die Kathoden (15) nasenartige, den jeweils benachbarten Anoden (8) zugewandte Fortsätze (28) aufweisen, welche Fortsätze (28) in Richtung zu den jeweiligen beiden Schmalseiten derKathode (15) räumlich zunehmend dichter angeordnet sind.

3. Flachstrahler nach Anspruch 1, **dadurch gekennzeichnet, daß** die Formung der Elektroden in einer Verbreiterung der Anodenstreifen (9a; 9b) in Richtung zu ihren jeweiligen beiden Schmalseiten besteht.

4. Flachstrahler nach Anspruch 1, **gekennzeichnet durch** die Merkmale der Ansprüche 2 und 3.

5. Flachleuchtstofflampe nach Anspruch 1, **dadurch gekennzeichnet, daß** die streifenartigen Elektroden (8; 9; 12; 15) nebeneinander auf einer gemeinsamen Innenwandung des Entladungsgefäßes (14) angeordnet sind, wobei zwischen benachbarten Kathodenstreifen (12, 12) bzw. (12, 15) jeweils zwei Anodenstreifen (9a, 9b), d.h. ein Anodenpaar (9), angeordnet ist.

6. Flachstrahler nach Anspruch 5, **dadurch gekennzeichnet, daß** die Formung der Elektroden darin besteht, daß die beiden Anodenstreifen (9a; 9b) jedes Anodenpaares (9) in Richtung zu ihren jeweiligen beiden Schmalseiten und bezüglich ihrer Längsachse asymmetrisch in Richtung zum jeweiligen Partnerstreifen (9b bzw. 9a) hin verbreitert sind, so daß der jeweilige Abstand (d) zu Nachbarkathode (12; 15) durchgängig konstant ist, wodurch im Betrieb die Leuchtdichte der Einzelentladungen zu den Rändern (26, 27) hin zunimmt.

7. Flachstrahler nach Anspruch 1, **dadurch gekennzeichnet, daß** die Elektrodenstreifen (9; 12; 15; 16) auf der Innenwandung des Entladungsgefäßes (14) angeordnet sind, wobei zumindest die Anodenstreifen (9; 16) durch eine dielektrische Schicht (25) vollständig bedeckt sind.

8. Flachstrahler nach einem oder mehreren der vorstehenden Ansprüchen, **dadurch gekennzeichnet, daß** die Elektroden (8, 9, 12, 15) inklusive Durchführungen und Stromzuführungen (23, 24) als jeweils funktionell unterschiedliche Teilbereiche einer zusammenhängenden kathoden- bzw. anodenseitigen leiterbahnähnlichen Struktur ausgebildet sind.

9. Flachstrahler nach Anspruch 1, **dadurch gekennzeichnet, daß** zumindest ein Teil der Innenwandung des Entladungsgefäßes eine Schicht aus einem Leuchtstoff oder Leuchtstoffgemisch aufweist.

10. System mit einem Flachstrahler und einer elektrischen Impulsspannungsquelle, die geeignet ist, im Betrieb durch Pausen voneinander getrennte Spannungspulse zu liefern, **dadurch gekennzeichnet, daß** der Flachstrahler die Merkmale eines oder mehrerer der Ansprüche 1 bis 9 aufweist.

## Claims

1. Flat radiator (13) having an at least partially transparent discharge vessel which is closed (14) and filled with a gas filling or open and flowed through by a gas filling and consists of electrically non-conducting material, and having strip-like electrodes (8; 9; 12; 15) arranged on the wall of the discharge vessel (14), at least the anodes (8, 9) being separated in each case from the interior of the discharge vessel (14) by a dielectric material (25), **characterized in that** for the purpose of specifically influencing the electric power density distribution in the discharge, the electrodes (8; 9; 12; 15) are specifically shaped in such a way that in operation the surface luminous density of the flat radiator (13) is largely constant up to its edges (26, 27, 29, 30).

2. Flat radiator according to Claim 1, **characterized in that** the shaping of the electrodes consists **in that** the cathodes (15) have nose-like extensions (28) facing the neighbouring anodes (8), which extensions (28) are arranged more densely in a spatially increasing fashion in the direction of the respective two narrow sides of the cathode (15).

3. Flat radiator according to Claim 1, **characterized in that** the shaping of the electrodes consists in widening the anode strips (9a; 9b) in the direction of their respective two narrow sides.

4. Flat radiator according to Claim 1, **characterized by** the features of Claims 2 and 3.

5. Flat fluorescent lamp according to Claim 1, **characterized in that** the strip-like electrodes (8; 9; 12; 15) are arranged next to one another on a common inner wall of the discharge vessel (14), two anode strips (9a, 9b), that is to say an anode pair (9), being arranged in each case between neighbouring cathode strips (12, 12) or 12, 15).

6. Flat radiator according to Claim 5, **characterized in that** the shaping of the electrodes consists **in that** the two anode strips (9a; 9b) of each anode pair (9) are widened in the direction of their respective two narrow sides and asymmetrically with respect to their longitudinal axis in the direction of the respective partner strip (9b or 9a), so that the respective spacing (d) from the neighbouring cathode (12, 15) is constant throughout, the luminous density of the individual discharges increasing in operation towards the edges (26, 27).

7. Flat radiator according to Claim 1, **characterized in that** the electrode strips (9; 12; 15; 16) are arranged on the inner wall of the discharge vessel (14), at least the anode strips (9; 16) being completely covered by a dielectric layer (25).

8. Flat radiator according to one or more of the preceding claims, **characterized in that** the electrodes (8, 9, 12, 15) including feedthroughs and supply leads (23, 24) are constructed as in each case functionally different subregions of a continuous cathode-side or anode-side structure resembling a conductor track.

9. Flat radiator according to Claim 1, **characterized in that** at least a part of the inner wall of the discharge vessel has a layer made from a fluorescent material or a mixture of fluorescent materials.

10. System having a flat radiator and an electric pulsed voltage source which is suitable for delivering voltage pulses separated from one another by pauses during operation, **characterized in that** the flat radiator has the features of one or more of Claims 1 to 9.

## Revendications

1. Source (13) plate de rayonnement, comprenant une enceinte de décharge en matériau non conducteur de l'électricité, au moins en partie transparente, emplie d'une atmosphère de gaz fermée (14) ou ouverte en étant parcourue par du gaz et des électrodes (8 ; 9 ; 12 ; 15) en forme de bande placées sur la paroi de l'enceinte (14) de décharge, au moins les anodes (8, 9) étant séparées de l'intérieur de l'enceinte (14) de décharge par une matière (25) diélectrique, **caractérisée en ce que** les électrodes (8 ; 9 ; 12 ;15) sont conformées afin d'influencer comme il convient la répartition de la densité de puissance électrique dans la décharge de façon à ce que, en fonctionnement, la luminance superficielle de la source (13) plate de rayonnement soit sensiblement constante jusqu'au ses bords (26, 27, 29, 30)

2. Source plate de rayonnement suivant la revendication 1, **caractérisée en ce que** la conformation des électrodes consiste **en ce que** les cathodes (15) ont des prolongements (28) en bec tournés vers les anodes (8) voisines respectives, prolongements (28) qui sont disposés de manière de plus en plus drue en direction des deux petits côtés respectifs des cathodes (15).

3. Source plate de rayonnement suivant la revendication 1, **caractérisée en ce que** la conformation des électrodes consiste en un élargissement des bandes (9a ; 9b) d'anode en direction de leurs deux petits côtés respectifs.

4. Source plate de rayonnement suivant la revendication 1, **caractérisée par** les caractéristiques des revendications 2 et 3.

5. Lampe d'éclairage suivant la revendication 1, **caractérisée en ce que** les électrodes (8 ; 9 ; 12 ; 15) en forme de bande sont disposées côté à côte sur une paroi intérieure commune de l'enceinte (14) de décharge, deux bandes (9a, 9b) d'anode, c'est-à-dire une paire (9) d'anodes, étant interposées entre deux bandes (12, 12) ou (12, 15) voisines de cathode.

6. Source plate de rayonnement suivant la revendication 5, **caractérisée en ce que** la conformation des électrodes consiste **en ce que** les deux bandes (9a, 9b) d'anode de chaque paire (9) d'anodes sont élargies en direction de leurs deux petits côtés respectifs et dissymétriquement par rapport à leur axe longitudinal en direction de leurs bandes (9b et 9a) partenaires respectives, de sorte que la distance (d) respective à la cathode (12 ; 15) voisine est en moyenne constante, grâce à quoi en fonctionnement la luminance des décharges croît vers les bords (26, 27).

7. Source plate de rayonnement suivant la revendication 1, **caractérisée en ce que** les bandes (9 ; 12 ; 15 ; 16) d'électrode sont disposées sur la paroi intérieure de l'enceinte (14) de décharge, au moins les bandes (9 ; 16) d'anode étant recouvertes entièrement d'une couche (25) diélectrique.

8. Source plate de rayonnement suivant l'une ou plusieurs des revendications précédentes, **caractérisée en ce que** les électrodes (8, 9 , 12, 15), y compris les traversées et les entrées (23, 24) de courant, sont constituées sous la forme de sous-parties fonctionnellement différentes d'une structure d'un seul tenant analogue à une piste conductrice du côté de la cathode ou du côté de l'anode.

9. Source plate de rayonnement suivant la revendication 1, **caractérisée en ce qu'**au moins une partie de la paroi intérieure de l'enceinte de décharge a une couche en une matière luminescente ou en un mélange de matières luminescentes.

10. Système comprenant une source plate de rayonnement et une source électrique de tension par impulsions, qui est propre à fournir en fonctionnement des impulsions de tension séparées les unes des autres par des intervalles, **caractérisé en ce que** la source plate de rayonnement a les caractéristiques d'une ou plusieurs des revendications 1 à 9.
